# FASCICULE DE BREVET EUROPEEN

(11) **EP 0 076 725 B1**
(45) Date de publication et mention de la délivrance du brevet: **20.03.1985**
(21) Numéro de dépôt: 82401725.5
(22) Date de dépôt: 23.09.1982
(51) Int. Cl.: B25B 31/00

(54) **Agrafe d'épinglage à vis**
Schraubbefestigungsvorrichtung
Screw fastening device

(30) Priorité: 29.09.1981 FR 8118309
(43) Date de publication de la demande: 13.04.1983
(73) Titulaire: AEROSPATIALE Société Nationale Industrielle, 75781 Paris Cédex 16 (FR)
(72) Inventeur: Cohen Bacri, Gérard, F-44550 Montoir de Bretagne (FR); Cheron, Maurice, F-18500 Mehun sur Yevre (FR)
(74) Mandataire: Rinuy, Guy

## Description

La présente invention a trait aux agrafes d'épinglage à vis telles que rencontrées dans l'industrie aéronautique et elle concerne, notamment, des particularités de ces agrafes propres à les rendre plus performantes.

Les problèmes de prix de revient sont, on le sait, des facteurs importants dans la mesure où d'énormes quantités d'agrafes sont mises en oeuvre lors de la fabrication d'un avion de gros tonnage par exemple, ce qui touche, d'une part, leur conception même, allant jusqu'à rendre leur montage totalement automatique, d'autre part, la nature des matériaux utilisés pour leur élaboration.

C'est ainsi que des matériaux plastiques chargés, peu chers, présentant de bonnes propriétés de moulage en série, peuvent être mis en oeuvre en offrant, conjointement, un bon aspect externe et une coloration dans la masse permettant, de la sorte, de les identifier en vue d'effectuer une sélection visuelle de leurs diamètres et/ou de leurs longueurs.

Malheureusement les matières plastiques ont une résistance mécanique faible, très inférieure aux métaux, ce qui présente un certain nombre d'inconvénients.

L'art antérieur enseignait bien, à travers le brevet français No 1433662 ou les brevets US Nos 2365787 et 2345817, un mode d'assemblage d'agrafes d'épinglage entre une partie de corps externe inférieure par exemple en plastique et la partie de corps externe supérieure correspondante par exemple en métal, mais le mode de liaison retenu, par emmanchement simple, n'est pas compatible avec les dispositifs nouveaux d'extraction automatique d'agrafes tels que ceux illustrés, par exemple, dans la demande de brevet européen No 82401003-7 de la titulaire qui s'appuient, conjointement, sur l'arrière de la partie six pans du corps de l'agrafe et sur la surface de l'assemblage, d'où des risques de décollement évidents des deux dites parties.

Dans le but de remédier à ce premier inconvénient, l'invention propose, dans une agrafe d'épinglage, un mode de liaison particulier entre une partie externe inférieure en plastique et sa partie externe supérieure correspondante en métal.

Ce mode de liaison est assuré par un filetage spécial qui autorise l'emmanchement axial par pression de la partie six pans métallique dans la partie plastique, ce qui a pour avantage de simplifier le montage et de l'automatiser éventuellement, tout en permettant un démontage ou un remontage ultérieur dans le but, par exemple, d'éliminer des produits d'interposition caoutchouteux ou bien de procéder au remplacement des parties d'agrafes détériorées.

En deuxième lieu, l'invention propose également un mode d'ancrage original de l'écarteur des branches d'agrafes qui découle du mode de liaison particulier des deux parties qui vient d'être ci-dessus mentionné.

L'invention va de toute manière être bien comprise dans la suite du texte dont la figure unique, faite en regard, représente, en coupe longitudinale partielle, une agrafe d'épinglage selon l'invention.

Une agrafe d'épinglage à vis, telle que représentée, comporte nécessairement une paire de branches d'agrafe 1 et 2, un écarteur de branches 3, le tout étant situé dans le trou 4 pratique dans l'assemblage 5, tandis qu'un corps repéré 6 dans son ensemble est en appui sur la surface d'assemblage 7.

Sur le corps 6 de l'agrafe est situé un ressort 8 concentrique à une tige repérée 9 dans son ensemble, tandis qu'une rondelle d'appui 10 sert d'assise à un écrou 11 arrêté, en butée, par un capuchon 12 d'extrémité.

La tige 9 comporte, d'un côté, un lissage partiel à fond de filet 9a qui permet à l'écrou 11 de tourner fou et, d'un autre côté, une partie hexagonale 9b qui glisse longitudinalement dans une empreinte longitudinale femelle 6c correspondante pratiquée dans le corps 6.

Cette tige 9 est terminée par une partie 9c qui, par matriçage, enserre les parties terminales des branches 1 et 2 qui respectent, elles-mêmes, le positionnement radial de l'écarteur 3 situé entre elles.

Le corps 6 comprend une partie supérieure 6c métallique comportant, d'un côté, une empreinte externe hexagonale et, de l'autre côté, un décrochement interne dont le rôle sera explicité par la suite.

Le mode de liaison particulier à l'invention qui est repéré (13) résulte d'une empreinte de filetage mâle dite d'artillerie pratiquée dans la zone médiane 6a, emmanchée à force axialement dans le manchon plastique constitué par la partie 6b.

La caractéristique essentielle d'un tel type de filetage réside en ce que les flancs de filet, par ailleurs hélicoïdal, sont sensiblement perpendiculaires à l'axe pour les faces opposées à la pénétration et inclinés à la manière des flancs de filets habituels pour ce qui est du côté de la pénétration.

De la sorte, la partie hexagonale 6a peut être mise en place par simple pression de pénétration axiale dans la partie 6b, tandis qu'elle peut être enlevée aisément par dévissage classique ultérieurement.

Le maintien en position de l'écarteur 3 résulte, d'une manière très simple, de la mise en position des parties 6a et 6b en disposant une première rondelle 14 en enserrement par ces parties, puis en plaçant les branches 3a et 3b dudit écarteur entre ladite rondelle 14 et une autre rondelle 15 située au droit du décrochement 16 pratiqué dans la partie 6a de telle sorte que l'immobilisation se trouve ainsi acquise dès mise en place desdites deux parties.

Il peut être maintenant rappelé comment la présente agrafe est mise en oeuvre d'une manière identique aux agrafes connues sans en présenter, toutefois, les inconvénients.

La mise en place dans le trou 4 est effectuée, écrou 11 totalement dévissé et tige 9 poussée au maximum vers le bas (position correspondant sensiblement à la fig. 1).

L'agrafe est immobilisée en rotation par un nez de visseuse (non représenté) en enserrant l'empreinte hexagonale de la partie 6a.

Lorsque l'écrou 11 est vissé par la partie interne du nez de visseuse (non représenté), la tige 9 remonte, produisant le resserrage de l'assemblage 5 grâce aux extrémités 1 a et 2a des branches 1 et 2 écartées par l'écarteur 3.

Le vissage s'effectue jusqu'à un couple préréglé mettant en compression le ressort 8 qui assure le resserrage de l'assemblage 5 sous l'effet de sa restitution d'énergie (le resserrage est nécessaire par le fait de la présence d'un produit d'interposition polymérisable entre les tôles constituant ledit assemblage).

L'extraction de l'agrafe du trou 4 après polymérisation s'effectue, selon la manoeuvre inverse, par dévissage de l'écrou 11, d'où une poussée sur la tige 9 vers l'assemblage et une sortie de l'agrafe, par prise d'appui en 17 sous la partie hexagonale de la partie 6a conjugée avantageusement avec· une autre prise d'appui sur la surface 7 de l'assemblage.

Dans ces mouvements, la rotation de la tige 9 est empêchée par la présence de l'empreinte hexagonale 6c recevant le six-pans 9b ce qui entraîne corrélativement l'immobilisation en rotation des branches 1 et 2, donc de l'écarteur 3.

En résumé, l'invention propose une agrafe d'épinglage possédant des propriétés conceptuelles améliorées permettant un accroissement de ses qualités mécaniques corrélativement à une diminution de son coût de fabrication, notamment en ce qui concerne la nature de certains matériaux utilisés ainsi qu'à travers ses facilités propres de montage automatisé.

La nature des matériaux mise en oeuvre est avantageusement constituée, pour la partie supérieure 6a, par un acier protégé par voie électrolytique et, pour la partie inférieure 6b, par la matière plastique chargée connue dans le commerce sous le terme de Rilsan, ce terme étant une marque commerciale déposée internationalement. La matière plastique de la partie inférieure 6b peut être colorée pour répondre à un code donné de diamètre d'agrafe et (ou) de longueur d'agrafe.

## Revendications

1. Agrafe d'épinglage à vis comprenant un corps extérieur (6) portant une tige centrale (9) immobilisée en rotation, un ressort (8) entre ledit corps et un écrou (11) sur une partie filetée de ladite tige centrale par ailleurs rétrécie en sa partie terminale, une paire de branches d'agrafe (1 et 2) serties dans l'autre partie terminale de ladite tige centrale, un écarteur (3) situé entre lesdites branches d'agrafes et une rondelle d'appui (10) de l'écrou sur le ressort, ladite agrafe étant caractérisée en ce que le corps extérieur (6) comporte une partie inférieure en matière plastique (6b) et une partie supérieure métallique (6a) possédant une empreinte externe hexagonale (6a) et un décrochement interne (16) ainsi qu'un filetage (13) de type artillerie dans sa zone médiane, ladite partie supérieure (6a) étant emmanchée axialement, selon sa région médiane filetée, dans la partie inférieure plastique (6b), ce qui fait que cet emmanchement produit, outre l'assujettissement des deux parties (6a et 6b), l'immobilisation des branches (1 et 2) et de l'écarteur (3) par mise en appui des branches (3a et 3b) de l'écarteur, d'abord contre une première rondelle (14) située entre l'extrémité de la partie supérieure (6a) et le fond interne de la partie inférieure (6b), puis contre une deuxième rondelle (15) située contre le décrochement interne (16) de la partie supérieure (6a).

2. Agrafe d'épinglage à vis selon la revendication 1, caractérisée en ce que la partie supérieure (6a) métallique est en acier protégé par voie électrolytique.

3. Agrafe d'épinglage à vis selon la revendication 1, caractérisée en ce que la partie inférieure plastique (6b) est en Rilsan chargé, ce terme étant . une marque commerciale déposée internationalement.

4. Agrafe d'épinglage à vis selon les revendications 1 et 3, caractérisée en ce que la matière plastique de la partie inférieure (6a) est colorée pour répondre à un code donné de diamètre d'agrafe et (ou) de longueur d'agrafe.

## Patentansprüche

1. Schraubbefestigungsvorrichtung bestehend aus einem äusseren Körper (6) mit einer gegen Drehung blockierten, zentralen Stange (9), einer Feder (8) zwischen dem Körper und einer Mutter (11) auf einem mit Gewinde versehenen Teil der zentralen Stange, deren Endbereich eine Durchmesserverringerung aufweist, zwei Klammerschenkeln (1 und 2), die im anderen Endbereich der zentralen Stange befestigt sind, einem zwischen den Klammerschenkeln angeordneten Abstandsstück (3) und einer Scheibe (10), über welche sich die Mutter auf der Feder abstützt, dadurch gekennzeichnet, dass der äussere Körper (6) einen unteren Teil (6b) aus Kunststoff und einen oberen Teil (6a) aus Metall besitzt, der ein sechseckiges Aussenprofil (6a), eine innere Schulter (16) und in seinem mittleren Bereich ein Sägengewinde (13) besitzt, wobei der obere Teil (6a) mit seinem mittleren, mit Gewinde versehenen Bereich in den unteren Teil (6b) aus Kunststoff axial eingesteckt ist, wodurch - abgesehen von der gegenseitigen Befestigung der beiden Teile (6a und 6b) - die Blockierung der Schenkel (1 und 2) und des Abstandsstücks (3) bewirkt wird, indem die Schenkel (3a und 3b) des Abstandsstücks zwischen einer ersten Scheibe (14), die sich zwischen dem Ende des oberen Teils (6a) und dem Boden des unteren Teils (6b) befindet, und einer zweiten Scheibe (15), die sich an der inneren Schulter (16) des oberen Teils (6a) abstützt, eingeklemmt werden.

2. Schraubbefestigungsvorrichtung nach Anspruch 1, dadurch gekennzeichnet, dass der metallische obere Teil (6a) aus einem Stahl mit elektrolytischem Schutz besteht.

3. Schraubbefestigungsvorrichtung nach Anspruch 1, dadurch gekennzeichnet, dass der untere Teil (6b) aus Kunststoff aus mit Füllstoff versetztem Rilsan (international geschütztes Warenzeichen) besteht.

4. Schraubbefestigungsvorrichtung nach den Ansprüchen 1 und 3, dadurch gekennzeichnet, dass der Kunststoff des unteren Teils (6a) zur Kennzeichnung des Klammerdurchmessers und/ oder der Klammerlänge gefärbt ist.

## Claims

1. A pin staple with screw comprising an outer body (6) carrying a central rotatably locked shank (9), a spring (8) between said body and a nut (11) on a threaded portion of said central shank which is, moreover, narrower in its terminal portion, a pair of staple branches (1 and 2) crimped in the other terminal portion of said central shank, a spreader (3) lying between said staple branches and an application washer (10) of the nut upon the spring, said staple being characterized in that the outer body (6) comprises a lower portion of plastics material (6b) and an upper metallic portion (6a) having an outer hexagonal socket head (6a) and an inner recess (16) therein as well as athreading (13) of the artillerytype in its central area, said upper portion (6a) being axially fitted according to its central threaded area into the lower plastics portion (6b), whereby such fitting causes - in addition to the securement of both portions (6a and 6b) - immobilization of the branches (1 and 2) and of the spreader (3) by bringing into application the branches (3a and 3b) of the spreader, first against a first washer (14) located between the end of the upper portion (6a) and the inner bottom of the lower portion (6b), then against a second washer (15) located against the inner recess (16) in the upper portion (6a).

2. A pin staple with screw according to Claim 1, characterized in that the upper metallic portion (6a) is made of electrolytically protected steel.

3. A pin staple with screw according to Claim 1, characterized in that the lower plastics portion (6b) is made of charged Rilsan, such term being a trademark filed internationally.

4. A pin staple with screw according to Claims 1 and 3, characterized in that the plastics material of the lower portion (6a) is colored to respond to a given code for the diameter of the staple and/or the length of the staple.
